# EUROPÄISCHE PATENTSCHRIFT

(11) **EP 0 648 692 B1**
(45) Veröffentlichungstag und Bekanntmachung des Hinweises auf die Patenterteilung: **18.09.1996**
(21) Anmeldenummer: 94890174.9
(22) Anmeldetag: 18.10.1994
(51) Int. Cl.: B65F 1/14

(54) **Müllbehälter mit Verdichtungsvorrichtung**
Waste container with compacting means
Récipient à ordures avec moyens de compactage

(30) Priorität: 18.10.1993 AT 2091/93
(43) Veröffentlichungstag der Anmeldung: 19.04.1995
(73) Patentinhaber: Pernsteiner, Max, Dkfm. Ing., A-4040 Linz (AT)
(72) Erfinder: Pernsteiner, Gerhard, A-4060 Leonding (AT); Pernsteiner, Max, Dkfm.Ing., A-4040 Linz (AT)
(74) Vertreter: Weinzinger, Arnulf, Dipl.-Ing.

(56) Entgegenhaltungen:
- EP-A- 0 066 840
- DE-A- 2 419 369
- US-A- 2 970 533
- US-A- 3 850 094

## Beschreibung

Die Erfindung bezieht sich auf einen Behälter, welcher einen Boden, einen Grundrahmen und von diesem aufragende Seitenwände aufweist, wobei eine zum Öffnen des Behälters schwenkbar gelagerte Vorderseitenwand vorgesehen ist und der Behälter weiter mit einer zum Zusammendrücken des Füllgutes vorgesehenen Preßvorrichtung ausgestattet ist, welche mit einem Preßdeckel und einer zum Niederdrücken des Preßdeckels vorgesehenen, mit einem Handhebel zu betätigenden Hebeleinrichtung versehen ist.

Aus der US 3 850 094 A ist ein gattungsgemäßer Preßbehälter bekannt, dessen Preßdeckel am unteren Ende eines Schaftes befestigt ist, der in einer, an einem horizontalen Balken des Behälters angebrachten Lagerbuchse vertikal verschiebbar geführt ist. Am oberen Ende des Schaftes ist ein Hebel gelagert. Der frei auskragende Teil dieses Hebels dient zur manuellen Kraftübertragung, während der andere, abgewinkelt ausgebildete Teil des Hebels über ein Koppelgestänge am Balken des Behälters gelagert ist, wobei das Gestänge bei der Betätigung des Hebels eine Schwenkbewegung um den Lagerpunkt am Balken ausführt.

Es ist ein Ziel der Erfindung, einen Behälter vorstehend angeführter Art zu schaffen, welcher bei baulich einfacher Ausbildung ein Zusammendrücken des Füllgutes und ein Entnehmen desselben in zusammengepreßter Form auf einfache Weise und mit geringem Kraftaufwand ermöglicht. Der zu schaffende Behälter soll insbesondere zum Sammeln und Kompaktieren von folienartigem Abfallgut geeignet sein.

Der erfindungsgemäße Behälter eingangs erwähnter Art ist dadurch gekennzeichnet, daß die Vorderseitenwand des eine prismatische Form aufweisenden Behälters an ihrer Unterseite mit dem Boden des Behälters starr verbunden ist und die so aus der Vorderseitenwand und dem Boden des Behälters gebildete Einheit im Behälter an dessen Vorderseite ausschwenkbar gelagert ist, daß der Preßdeckel an seiner der Rückseitenwand des Behälters zugewandten Seite im Behälter um eine horizontale Achse schwenkbar gelagert ist, daß der Handhebel im Behälter im Bereich der Rückseitenwand schwenkbar gelagert ist, und daß die Hebeleinrichtung weiter eine am Handhebel einerseits und am Preßdeckel andererseits angelenkte Verbindungsstange enthält. Durch diese Ausbildung kann der vorstehend angeführten Zielsetzung gut entsprochen werden. Es ist durch diese Ausbildung des Behälters ein vorteilhafter Aufbau und eine leichte Bedienbarkeit erzielbar, wobei die Hebeleinrichtung in Art einer Kniehebeleinrichtung arbeitet.

Für die Bedienung der Preßvorrichtung ist es weiter vorteilhaft, wenn man vorsieht, daß der Handhebel bis zu einer Strecklage der Hebeleinrichtung, in welcher der von der Lagerungsstelle des Handhebels bis zur Anlenkstelle der Verbindungsstange reichende Abschnitt des Handhebels mit der Verbindungsstange fluchtet, niederdrückbar ist. Auf diese Weise kann die Hebeleinrichtung und mit ihr der Preßdeckel sehr einfach in der niedergedrückten Stellung gehalten werden, ohne daß es hiefür spezieller baulicher Maßnahmen oder spezieller Betätigungsvorgänge bedarf.

Hinsichtlich der Ausbildung der Hebeleinrichtung ergeben sich baulich günstige Verhältnisse, wenn man vorsieht, daß der Handhebel im Bereich der Anlenkstelle der Verbindungsstange in seiner Längsrichtung abgewinkelt ist, wobei die Konkavseite dieser Abwinkelung nach oben weist.

Es ist für die Ausbildung der Hebeleinrichtung im Sinne einer leichtgängigen Funktion und im Sinn einer materiaisparenden Dimensionierung weiter von Vorteil, wenn man vorsieht, daß der Handhebel ein U-förmiger Bügel ist, der an den Enden seiner Schenkel schwenkbar gelagert ist, wobei an beiden Schenkeln je eine Verbindungsstange angelenkt ist, die zu einer am Seitenrand des Preßdeckels liegenden Anlenkstelle führt.

Für die Handhabung des Behälters ist es günstig, wenn man vorsieht, daß am Preßdeckel eine Rastvorrichtung angebracht ist, die in hochgestellter Lage des Preßdeckels einrastet und ein ungewolltes Niederschwenken desselben verhindert.

Hinsichtlich der Entnahme des im Behälter gesammelten, zusammengedrückten Füllgutes ist es vorteilhaft, wenn man vorsieht, daß die mit dem Boden des Behälters verbundene, aus dem Behälter nach vorne ausschwenkbare Vorderseitenwand an der Vorderseite des Grundrahmens des Behälters am Grundrahmen schwenkbar gelagert ist. Hiebei ist es weiter günstig, wenn die Vorderseitenwand in ihrem oberen Teil mit nach vorne wegstehenden, vorzugsweise bügelförmigen, Handhaben versehen ist, welche im ausgeschwenkten Zustand der Vorderseitenwand Stützfüße bilden, welche die ausgeschwenkte Vorderseitenwand am Aufstellungsplatz des Behälters abstützen.

Für die Manipulation beim Zusammendrücken des Füllgutes ist es weiter vorteilhaft, wenn man vorsieht, daß die Vorderseitenwand in ihrem oberen Teil mit Verschlüssen versehen ist, die eine Verbindung zu den Seitenwänden herstellen und ein ungewolltes Ausschwenken während des Preßvorganges verhindern. Weiter ist es auch für die Bildung leicht handhabbarer Ballen des im Behälter zusammengedrückten Füllgutes von Vorteil, wenn man vorsieht, daß der Preßdeckel mit Aufnahmen für Schnürgut versehen ist.

Die Erfindung wird nun anhand eines Beispiels, welches in der Zeichnung schematisch dargestellt ist, weiter erläutert.

In der Zeichnung zeigt:
Fig.1 eine Ausführungsform eines erfindungsgemäß ausgebildeten Behälters in einer Schrägansicht, wobei der Behälter geschlossen ist und der Preßdeckel niedergedrückt ist,
Fig.2 diesen Behälter im gleichen Zustand in einer Seitenansicht, und
Fig.3 diesen Behälter, gleichfalls in einer Seitenansicht, jedoch im zur Entnahme des Füllgutes geöffneten Zustand und mit hochgeschwenktem Preßdeckel.

Der in der Zeichnung dargestellte Behälter hat eine annähernd prismatische Form und einen annähernd quadratischen Grundriß. Es hat dieser Behälter einen Grundrahmen 1, von welchem Seitenwände aufragen, nämlich die Rückseitenwand 2, die Vorderseitenwand 7 und die beiden seitlichen Seitenwände 4. Die Vorderseitenwand 7 ist zum Öffnen des Behälters schwenkbar gelagert. Zum Zusammendrücken des in den Behälter eingebbaren Füllgutes ist ein Preßdeckel 3 vorgesehen, welcher, wie aus Fig.3 ersehen werden kann, hochklappbar ist, wonach der Behälter zum Eingeben von Füllgut offen steht, und in die in den Fig.1 und 3 dargestellte Stellung niedergedrückt werden kann, wodurch das in den Behälter eingebrachte Füllgut kompaktiert werden kann. Die Vorderseitenwand 7 ist an ihrer Unterseite mit dem Boden 5 des Behälters starr verbunden, und es ist die so aus der Vorderseitenwand 7 und dem Boden 5 gebildete Einheit an der Vorderseite des Behälters, vorzugsweise wie dargestellt, am Grundrahmen 1 des Behälters, ausschwenkbar gelagert. Hiezu sind im dargestellten Fall Scharniere 6 vorgesehen; eine solche Lagerung kann aber auch auf baulich andere Weise, z.B. mit einer durchgesteckten Achse oder mit Achsstummeln, ausgeführt werden. Desgleichen kann die Lagerung gewünschtenfalls auch in Bodennähe an den seitlichen Seitenwänden 4 vorgesehen werden.

Zum Niederdrücken des Preßdeckels 3 ist eine Hebeleinrichtung vorgesehen, welche aus einem im Behälter nahe der Rückseitenwand 2 schwenkbar gelagerten Handhebel 8 und einer am Handhebel 8 einerseits und am Preßdeckel 3 andererseits angelenkten Verbindungsstange 10 gebildet ist. Der Preßdeckel 3 ist dabei an seiner der Rückseitenwand 2 des Behälters zugewandten Seite im Behälter schwenkbar gelagert. Durch ein Nachvorneziehen und Niederdrücken des Handhebels 8 im Sinne des Pfeiles 9 aus der in Fig.3 dargestellten Stellung in die in den Fig.1 und 2 dargestellte Stellung gelangt auch der Preßdeckel 3 von der in Fig.3 darge stellten Stellung in die Stellung, welche in den Fig.1 und 2 dargestellt ist, wobei dieses Niederdrücken durch die Hebelcharakteristik mit verhältnismäßig geringem Kraftaufwand ausgeführt werden kann. Es ist dabei der Handhebel 8 bis in die in den Fig.1 und 2 dargestellte Totpunktlage der Hebeleinrichtung niederdrückbar, in welcher der von der Lagerungsstelle 8a des Handhebels 8 bis zur Anlenkstelle 10a der Verbindungsstange 10 reichende Abschnitt des Handhebels mit der Verbindungsstange 10 fluchtet. In dieser Totpunktlage der Kniehebeleinrichtung ist der Preßdeckel 3 in seiner niedergedrückten Lage fixiert. Diese Fixierung kann durch einfaches Hochklappen bzw. Hochschwenken des Handhebels 8 wieder aufgehoben werden.

Der Handhebel 8 ist im Bereich der Anlenkstelle 10a der Verbindungsstange in seiner Längsrichtung abgewinkelt, wobei die Konkavseite dieser Abwinkelung nach oben weist. Diese Ausbildung ergibt räumlich/baulich günstige Verhältnisse für die Anordnung der einzelnen Bauteile der Hebeleinrichtung.

Es wird dadurch, daß der Handhebel, wie im dargestellten Fall, als U-förmiger Bügel ausgebildet ist, der an den Enden seiner Schenkel 8b schwenkbar gelagert ist, wobei an beiden Schenkeln 8b je eine Verbindungsstange 10 angelenkt ist, die zu einer am Seitenrand des Preßdeckels liegenden Anlenkstelle 3a führt, eine leichtgängige Bedienbarkeit beim Niederdrücken des Preßdeckels erzielt und gleichzeitig durch die dabei gegebene Symmetrie ein materialsparender Aufbau der Hebeleinrichtung ermöglicht.

Eine am Preßdeckel 3 angebrachte Rastvorrichtung 11, welche z.B. in Form eines Kugelschnappers ausgebildet sein kann, hält den Preßdeckel in hochgestellter Lage, wie sie in Fig.3 dargestellt ist, eingerastet fest und verhindert ein ungewolltes Niederschwenken des Preßdeckels.

Aus Fig.3 ist ersichtlich, wie die mit dem Boden 5 des Behälters verbundene Vorderseitenwand 7 aus dem Behälter nach vorne ausgeschwenkt werden kann, um das Füllgut, welches zu einem Ballen 12 zusammengepreßt worden ist, auf einfache Art aus dem Behälter entnehmen zu können. Ein solcher Ballen 12 kann dabei z.B. auf eine vor dem Behälter abgestellte Palette 13 geschoben werden. Es ist dabei für die Manipulation vorteilhaft, wenn die Vorderseitenwand 7 in ihrem oberen Teil mit nach vorne wegstehenden Handhaben 14 versehen ist, welche im ausgeschwenkten Zustand der Vorderseitenwand Stützfüße bilden, welche die ausgeschwenkte Vorderseitenwand am Aufstellungsplatz 15 des Behälters abstützen. Solche Handhaben können vorteilhaft, wie im dargestellten Fall, bügelförmig ausgebildet sein.

Durch die Verbindung der Vorderseitenwand 7 mit dem Boden 5 des Behälters wird die Vorderseitenwand selbsttätig beim Niederdrücken des Preßdeckels 3 in ihrer Schließlage gehalten. Es ist aber im Sinne einer leichten Bedienbarkeit des Behälters von Vorteil, die Vorderseitenwand 7 in ihrem oberen Teil zusätzlich mit Verschlüssen 16 zu versehen, die eine Verbindung der Vorderseitenwand 7 zu den seitlichen Seitenwänden 4 herstellen, und die ein ungewolltes Ausschwenken der Vorderseitenwand während des Preßvorganges verhindern. Zur Bildung möglichst kompakter und leicht transportierbarer Ballen aus dem im Behälter zusammengedrückten Füllgut sieht man vorteilhaft ein Umschnüren des Füllgutes vor. Um den Umschnürungsvorgang möglichst einfach durchführen zu können, sind am Preßdeckel 3 Halterungen 17 für Schnurspulen vorgesehen und weiter in der Rückseitenwand 2 Rillen bzw. Sicken 18, welche Schnüre die zum Zusammenschnüren des im Behälter zusammengepreßten Füllgutes dienen sollen, in den Bodenbereich des Behälters führen, sodaß diese Schnüre leicht um das zusammengepreßte Füllgut geschlungen werden können.

## Patentansprüche

1. Behälter, welcher einen Boden (5), einen Grundrahmen (1) und von diesem aufragende Seitenwände (2, 4, 7) aufweist, wobei eine zum Öffnen des Behälters schwenkbar gelagerte Vorderseitenwand (7) vorgesehen ist und der Behälter weiter mit einer zum Zusammendrücken des Füllgutes vorgesehenen Preßvorrichtung ausgestattet ist, welche mit einem Preßdeckel (3) und einer zum Niederdrücken des Preßdeckels vorgesehenen, mit einem Handhebel (8) zu betätigenden Hebeleinrichtung (8, 10) versehen ist, dadurch gekennzeichnet, daß die Vorderseitenwand (7) des eine prismatische Form aufweisenden Behälters an ihrer Unterseite mit dem Boden (5) des Behälters starr verbunden ist und die so aus der Vorderseitenwand (7) und dem Boden (5) des Behälters gebildete Einheit im Behälter an dessen Vorderseite ausschwenkbar gelagert ist, daß der Preßdeckel (3) an seiner der Rückseitenwand des Behälters zugewandten Seite im Behälter um eine horizontale Achse schwenkbar gelagert ist, daß der Handhebel (8) im Behälter im Bereich der Rückseitenwand (2) schwenkbar gelagert ist, und daß die Hebeleinrichtung (8, 10) weiters eine am Handhebel (8) einerseits und am Preßdeckel (3) andererseits angelenkte Verbindungsstange (10) enthält.

2. Behälter nach Anspruch 1, dadurch gekennzeichnet, daß der Handhebel (8) bis zu einer Strecklage der Hebeleinrichtung (10), in welcher der von der Lagerungsstelle (8a) des Handhebels (8) bis zur Anlenkstelle (10a) der Verbindungsstange (10) reichende Abschnitt des Handhebels (8) mit der Verbindungsstange (10) fluchtet, niederdrückbar ist.

3. Behälter nach Anspruch 1 oder 2, dadurch gekennzeichnet, daß der Handhebel (8) im Bereich der Anlenkstelle (10a) der Verbindungsstange (10) in seiner Längsrichtung abgewinkelt ist, wobei die Konkavseite dieser Abwinkelung nach oben weist.

4. Behälter nach einem der Ansprüche 1 bis 3, dadurch gekennzeichnet, daß der Handhebel (8) ein U-förmiger Bügel ist, der an den Enden seiner Schenkel (8b) schwenkbar gelagert ist, wobei an beiden Schenkeln je eine Verbindungsstange (10) angelenkt ist, die zu einer am Seitenrand des Preßdeckels (3) liegenden Anlenkstelle (3a) führt.

5. Behälter nach einem der Ansprüche 1 bis 4, dadurch gekennzeichnet, daß am Preßdeckel (3) eine Rastvorrichtung (11) angebracht ist, die in hochgestellter Lage des Preßdeckels (3) einrastet und ein ungewolltes Niederschwenken desselben verhindert.

6. Behälter nach einem der Ansprüche 1 bis 5, dadurch gekennzeichnet, daß die mit dem Boden (5) des Behälters verbundene, aus dem Behälter nach vorne ausschwenkbare Vorderseitenwand (7) an der Vorderseite des Grundrahmens (1) des Behälters am Grundrahmen schwenkbar gelagert ist.

7. Behälter nach einem der Ansprüche 1 bis 6, dadurch gekennzeichnet, daß die Vorderseitenwand (7) in ihrem oberen Teil mit nach vorne wegstehenden, vorzugsweise bügelförmigen, Handhaben (14) versehen ist, welche im ausgeschwenkten Zustand der Vorderseitenwand (7) Stützfüße bilden, welche die ausgeschwenkte Vorderseitenwand (7) am Aufstellungsplatz des Behälters abstützen.

8. Behälter nach einem der Ansprüche 1 bis 7, dadurch gekennzeichnet, daß die Vorderseitenwand (7) in ihrem oberen Teil mit Verschlüssen versehen ist, die eine Verbindung zu den Seitenwänden (4) herstellen und ein ungewolltes Ausschwenken während des Preßvorganges verhindern.

9. Behälter nach einem der Ansprüche 1 bis 8, dadurch gekennzeichnet, daß der Preßdeckel (3) mit Aufnahmen (17) für Schnürgut versehen ist.

## Claims

1. A container comprising a bottom (5), a base frame (1) and side walls (2, 4, 7) extending upwardly therefrom, a pivotably journalled front side wall (7) being provided for opening the container, and the container further comprising a pressing device for compressing the filling material which is equipped with a pressing lid (3) and lever means (8, 10) provided for pressing down the pressing lid and to be actuated by a hand lever (8),
characterized in that the front side wall (7) of the container, which has a prismatic shape, is rigidly connected on its lower side with the container bottom (5), and the unit thus formed by the front side wall (7) and the bottom (5) of the container is journalled in the container at its front side so as to be outwardly pivotable, in that the pressing lid (3) is journalled in the container at its side facing the rear side wall of the container to be pivotable about a horizontal axis, in that the hand lever (8) is pivotably journalled in the container in the region of the rear side wall (2), and in that the lever means (8, 10) further comprise a connecting rod (10) hinged to the hand lever (8) on the one hand and to the pressing lid (3) on the other.

2. A container as set forth in claim 1, characterized in that the hand lever (8) can be pressed down to a dead center position of the lever means (10), in which position the section of the hand lever (8) between the journalling location (8a) of the hand lever (8) and the hinging location (10a) of the connecting rod (10) is in alignment with said connecting rod (10).

3. A container as set forth in claims 1 or 2, characterized in that the hand lever (8) is angled in its longitudinal direction in the region of the hinging location (10a) of the connecting rod (10), with the concave side of the angle pointing upwards.

4. A container as set forth in any one of claims 1 to 3, characterized in that the hand lever (8) is a U-shaped handle which is pivotably journalled at the ends of its two legs (8b), with a respective connecting rod (10) being hinged to each leg which leads to a hinging location (3a) positioned at the lateral edge of the pressing lid (3).

5. A container as set forth in any one of claims 1 to 4, characterized in that a catch means (11) is mounted at the pressing lid (3) which catches the pressing lid (3) in the upright position thereof and keeps it from pivoting downward unintentionally.

6. A container as set forth in any one of claims 1 to 5, characterized in that the front side wall (7), which is connected to the container bottom (5) and is forwardly pivotable out of the container, is pivotably journalled on the base frame at the front side of the base frame (1) of the container.

7. A container as set forth in any one of claims 1 to 6, characterized in that the upper part of the front side wall (7) comprises forwardly projecting, preferably bow-shaped handling means (14) which form support legs when the front side wall (7) is pivoted outward, which support legs support the outwardly pivoted front side wall (7) at the site of the container.

8. A container as set forth in any one of claims 1 to 7, characterized in that the upper part of the front side wall (7) comprises closing means which constitute a connection to the lateral side walls (4) and prevent unintentional pivoting during the pressing process.

9. A container as set forth in any one of claims 1 to 8, characterized in that the pressing lid (3) is equipped with carrier means (17) for tying material.

## Revendications

1. Récipient qui présente un fond (5), un châssis de base (1) et des parois latérales (2, 4, 7) qui s'élèvent à partir de celui-ci, une paroi latérale avant (7) montée de façon à pouvoir pivoter étant prévue pour ouvrir le récipient, le récipient étant également muni d'un dispositif de pressage destiné à comprimer le produit avec lequel il est rempli, lequel dispositif de pressage est muni d'un couvercle de pressage (3) et d'un dispositif à levier (8, 10) à levier manuel (8) destiné à pousser le couvercle de pressage vers le bas, caractérisé en ce que la paroi latérale avant (7) du récipient présentant une forme prismatique est solidement reliée au fond (5) du récipient au niveau de son côté inférieur et l'ensemble ainsi formé, composé de la paroi latérale avant (7) et du fond (5) du récipient, est disposé au niveau de la face avant du récipient de façon à pouvoir pivoter vers l'extérieur, en ce que le couvercle de pressage (3) est logé dans le récipient par son côté orienté vers la face arrière du récipient de façon à pouvoir pivoter selon un axe horizontal, en ce que le levier manuel (8) dans le récipient est disposé dans la zone de la paroi latérale arrière (2) de façon à pouvoir pivoter, et en ce que le dispositif à levier (8, 10) comporte en plus une tige de liaison (10) articulée d'un côté sur le levier manuel (8) et de l'autre côté sur le couvercle de pressage (3).

2. Récipient selon la revendication 1, caractérisé en ce que le levier manuel (8) peut être poussé vers le bas jusqu'à une position en extension du dispositif à levier (10) dans laquelle la section du levier manuel (8), s'étendant de la position de stockage (8a) du levier manuel (8) jusqu'à la position articulée (10a) de la tige de liaison (10), est alignée avec la tige de liaison (10).

3. Récipient selon la revendication 1 ou 2, caractérisé en ce que le levier manuel (8) est coudé dans son sens longitudinal dans la zone du point d'articulation (10a) de la tige de liaison (10), le côté concave de ce coude étant orienté vers le haut.

4. Récipient selon l'une des revendications 1 à 3, caractérisé en ce que le levier manuel (8) est un étrier en forme de U qui est logé de façon à pouvoir pivoter aux extrémités de sa traverse (8b), une tige de liaison (10) étant articulée sur chacun des deux traverses, laquelle tige s'étendant jusqu'à un point d'articulation (3a) se trouvant sur le côté latéral du couvercle de pressage (3).

5. Récipient selon l'une des revendications 1 à 4, caractérisé en ce que le couvercle de pressage (3) est muni d'un dispositif d'enclenchement (11) qui s'enclenche lorsque le couvercle de pressage (3) se trouve en position relevée et évite que celui-ci ne pivote involontairement vers le bas.

6. Récipient selon l'une des revendications 1 à 5, caractérisé en ce que la paroi latérale avant (7) pouvant pivoter du récipient vers l'avant, reliée avec le fond (5) du récipient, est logée sur la face avant du châssis de base (1) du récipient de façon à pouvoir pivoter sur le châssis de base.

7. Récipient selon l'une des revendications 1 à 6, caractérisé en ce que la partie supérieure de la paroi latérale avant (7) est munie de poignées (14) dirigées vers l'avant, de préférence en forme d'étrier, lesquelles forment des pieds supports lorsque, la paroi latérale avant (7) pivotant vers l'extérieur, ceux-ci supportent la paroi latérale avant (7) pivotant vers l'extérieur sur l'emplacement du récipient.

8. Récipient selon l'une des revendications 1 à 7, caractérisé en ce que la partie supérieure de la paroi latérale avant (7) est munie de fermoirs qui établissent une liaison avec les parois latérales (4) et évitent un pivotement involontaire pendant l'opération de pressage.

9. Récipient selon l'une des revendications 1 à 8, caractérisé en ce que le couvercle de pressage (3) est muni de logements (17) à ficelle.
